# EUROPÄISCHE PATENTSCHRIFT

(11) **EP 3 651 997 B1**
(45) Veröffentlichungstag und Bekanntmachung des Hinweises auf die Patenterteilung: **08.09.2021**
(21) Anmeldenummer: 18739727.8
(22) Anmeldetag: 06.07.2018
(51) Int. Cl.: B42D 25/324, B42D 25/378

(54) **PRODUKT ODER PRODUKTVERPACKUNG MIT STRUKTURELEMENT**
PRODUCT OR PRODUCT PACKAGING WITH STRUCTURAL ELEMENT
PRODUIT OU EMBALLAGE DE PRODUIT AVEC ÉLÉMENT STRUCTURAL

(30) Priorität: 10.07.2017 DE 102017006507
(43) Veröffentlichungstag der Anmeldung: 20.05.2020
(73) Patentinhaber: Giesecke+Devrient Currency Technology GmbH, 81677 München (DE)
(72) Erfinder: IMHOF, Martin, 81927 München (DE); HEINE, Astrid, 85551 Kirchheim (DE); FRANZ, Peter, 85567 Pienzenau/Bruck (DE); HUYNH, Thanh-Hao, 83052 Bruckmühl (DE); MAYER, Karlheinz, 88167 Grünenbach (DE); DEHMEL, Raphael, 83115 Neubeuern (DE)
(86) Internationale Anmeldenummer: PCT/EP2018/000346
(87) Internationale Veröffentlichungsnummer: WO 2019/011465

(56) Entgegenhaltungen:
- DE-A1-102007 061 838
- DE-A1-102010 049 600
- DE-A1-102011 107 154

## Beschreibung

Die Erfindung betrifft ein Produkt oder eine Produktverpackung mit Strukturelement. Die Erfindung betrifft auch ein Verfahren zur Herstellung des Strukturelements auf dem Produkt bzw. der Produktverpackung. Zur Erzeugung eines räumlichen Eindrucks für den Betrachter ist es beispielsweise bekannt, ein Objekt perspektivisch darzustellen, es mit Schattierungen zu versehen oder bewusst unscharf dargestellte Bereiche einzusetzen.

Es gibt inzwischen eine Vielzahl teils sehr komplexer oder technisch anspruchsvoller Verfahren, wie beispielsweise Hologramme in verschiedensten Varianten, um einen räumlichen Eindruck zu vermitteln. Die Kosten für derartige Technologien sind oft vergleichsweise hoch. Für Hochsicherheitselemente, wie Sicherheitsfäden, Sicherheitsstreifen oder Patches für Banknoten, ist es beispielsweise bekannt, dass in einem Motivbereich die einzelnen Reflektor-Elemente einer metallisierten Reliefstruktur aus Reflektor-Elementen so ausgerichtet werden können, dass für den Betrachter der Eindruck eines gewölbten Motives entsteht. Beispiele für entsprechende Anmeldungen sind WO 2013/007374 A1 und WO 2014/060089 A2. Auch DE 10 2010 049 600 A1 betrifft Sicherheitselemente für Banknoten. DE 10 2007 061838 A1 offenbart ein Sicherheitselement mit Hologramm und darüber liegender Farbschicht, welches zum Aufbringen auf ein Produkt vorgesehen ist. DE 10 2007 061 838 A1 zeigt den Oberbegriff von Anspruch 1. Davon ausgehend liegt der Erfindung die Aufgabe zugrunde, ein dekoratives Strukturelement anzugeben, dass insbesondere kostengünstig herstellbar ist.

Diese Aufgabe wird durch die Merkmale der unabhängigen Ansprüche gelöst. Weiterbildungen der Erfindung sind Gegenstand der abhängigen Ansprüche.

Das Produkt oder die Produktverpackung mit Strukturelement umfasst eine Reflexionsbildstruktur, welches eine dreidimensional erscheinende Darstellung eines Objektes erzeugt. Das Strukturelement umfasst die Reflexionsbildstruktur des Objektes und ein Farbbild des Objektes. Die Reflexionsbildstruktur umfasst eine Reliefstruktur mit Reliefelementen in einer Oberfläche des Produkts respektive der Produktverpackung und eine reflektierende Schicht. Die Reflexionsbildstruktur lässt für den Betrachter die Darstellung des Objektes gegenüber der Oberfläche des Produktes respektive der Produktverpackung dreidimensional erscheinen. Das Farbbild ist ein aufgedrucktes, mehrfarbiges Farbbild des Objektes. Es ist so zur Reflexionsbildstruktur angeordnet, dass für den Betrachter die Darstellung des Objektes mehrfarbig und dreidimensional erscheint. Das Farbbild und/ oder die reflektierende Schicht sind semitransparent. Die reflektierenden Reliefelemente haben eine laterale Größe von mehr als 30µm.

Das Strukturelement des Produktes oder der Produktverpackung kann besonders kostengünstig hergestellt werden, da sowohl die Reflexionsbildstruktur als auch das Farbbild drucktechnisch (bzw. prägetechnisch und drucktechnisch) erzeugt werden können.

Zudem ist es kostengünstiger die reflektierende Schicht als eine bereichsweise aufgedruckte, reflektierende Schicht oder als eine bereichsweise übertragene, reflektierende Schicht vorzusehen.

Das Objekt wird mit Hilfe des Farbbildes und der Reflexionsbildstruktur dargestellt, welche unabhängig voneinander wählbar und herstellbar sind. Es ist besonders vorteilhaft, dass das Farbbild mit einer geringen Positionsgenauigkeit zur Reflexionsbildstruktur erstellt werden kann. Insbesondere muss das Farbbild nur mit einer Positionstoleranz von bis zu 0,2 mm, vorzugsweise bis zu 1 mm, zur Reflexionsbildstruktur angeordnet werden. Die Positionstoleranz ist beispielsweise größer als die laterale Größe eines Reliefelements.

Das Farbbild ist bevorzugt ein aufgedrucktes Farbbild und/oder die Reliefstruktur ist eine durch Prägung erzeugte Reliefstruktur (bzw. Struktur in einer Oberfläche). Die Prägung erfolgt bevorzugt in eine Trägerschicht. Die Trägerschicht kann transparent, semitransparent oder opak sein. Die Reliefstruktur wird insbesondere mittels Blindprägen erzeugt, also beispielsweise mittels farbfreiem Stichtief- oder Tiefdruck oder mittels Tief- oder Hochprägung. Denkbar wäre es auch das Prägen und das Aufbringen des Farbbildes gemeinsam, insbesondere in einem farbführenden Hoch- oder Tiefdruckschritt, auszuführen.

Ein semitransparentes Farbbild kann unmittelbar auf bzw. über der semitransparenten oder opaken Reflexionsbildstruktur liegen. Mit einer semitransparenten Reflexionsbildstruktur kann das (semitransparente oder opake) Farbbild unmittelbar unter bzw. unter der Reflexionsbildstruktur liegen. Im Falle einer Reliefstruktur in der oberen Seite einer transparenten Trägerschicht kann die Farbschicht sogar auf der unteren Seite der transparenten Trägerschicht liegen.

Das Farbbild selbst kann - insbesondere in seiner Mehrfarbigkeit - so gestaltet sein, dass es den durch die Reflexionsbildstruktur erzeugten dreidimensionalen Eindruck für den Betrachter zusätzlich unterstützt, beispielsweise durch Schattierungen, Farbtonänderungen oder ähnliche bildgestalterische Mittel.

Die Reflexionsbildstruktur umfasst in bevorzugten Ausgestaltungen eine reflektierende Schicht, die insbesondere mittels eines Druckverfahrens erzeugt ist. Da die reflektierende Schicht semitransparent ist kann sie auch als reflektionserhöhende Schicht bezeichnet werden. Die reflektierende Schicht kann vor oder nach dem Einbringen (insbesondere Prägen) der Reliefstruktur - insbesondere vollflächig - aufgebracht werden. Als reflektierende Schicht könnte eine hochbrechende oder eine metallische Schicht verwendet werden. Bevorzugt wird die reflektierende Schicht durch Drucken einer Farbe (oder eines Lackes) mit metallischen Pigmenten erstellt. Die metallischen Pigmente sind nanoskalige Pigmente oder flächige Pigmente, insbesondere mit einer durchschnittlichen Länge im Bereich von 0,5 bis 10 µm. Die flächigen Pigmente können starr sein oder derart flexibel, dass sie sich der Reliefstruktur anpassen. Wesentlich weniger kostengünstig wäre es, die reflektierende Schicht aufzudampfen (CVD, PVD).

Besonders bevorzugt wird die reflektierende Schicht mittels Druckverfahren (z.B. Offset, Siebdruck) erstellt, anschließend mit einem Druckverfahren farbig bedruckt und dann (blind)verprägt. Alternativ wird die reflektierende Schicht erst geprägt und dann farbig bedruckt. In weiteren bevorzugten Ausgestaltungen wird die reflektierende Schicht als Folienapplikation (z.B. als Heiß- oder Kalttransferfolie) bzw. als kaschierte metallische Schicht auf die Trägerschicht aufgebracht. Anschließend wird sie mit einem Druckverfahren farbig bedruckt und (vor oder nach dem Drucken - optional) geprägt.

Mit Vorteil zeigt das Strukturelement vorderseitig die mehrfarbige und dreidimensionale Darstellung des Objektes. Das Strukturelement kann rückseitig für den Betrachter ein anderes Objekt oder das gleiche Objekt in einer anderen Darstellung zeigen. Auf einer opaken Trägerschicht sind rückseitig beispielsweise eine weiteres Farbbild und/ oder eine weitere Reflexionsbildstruktur vorgesehen. Auf einer transparenten oder semitransparenten Trägerschicht kann unter dem Farbbild und der Reflexionsbildstruktur entweder ein weiteres Farbbild, welches mit der Reflexionsbildstruktur zusammenwirkt, oder eine weitere Reflexionsbildstruktur, welche mit dem Farbbild zusammenwirkt, vorliegen. Das Farbbild (F), die Reflexionsbildstruktur(R) und das weitere Element, als Farbbild (F2) oder Reflexionsbildstruktur (R2), können gemeinsam auf einer Seite oder verteilt auf Vorder- und Rückseite der Trägerschicht vorliegen (F R/F2; R F/R2; F/R F2; R/F R2). Beispielsweise kann eine transparente Trägerschicht mit nur einer Reflexionsschicht, dem vorderseitigen Farbbild und einem weiteren rückseitigen Farbbild versehen sein, so dass vorderseitig eine gewölbte Darstellung des Objektes (beispielsweise eines Apfels) und rückseitig eine invers gewölbte Darstellung eines anderen Objektes (wie beispielsweise ein Aquariumsglas von oben) entsteht.

In besonders bevorzugten Ausgestaltungen bleibt bei einer Bewegung, wie Kippen und/ oder Drehen, des Strukturelements die durch das Farbbild vorgegebene Mehrfarbigkeit unverändert. Der Farbton, also der a*- und b*-Wert in einem LAB-Farbraum, bleibt unverändert, die Helligkeit, also der L-Wert, kann sich ändern. Die Reflexionsbildstruktur zeigt für den Betrachter ein sich änderndes Reflexionsverhalten, beim Kippen und/oder Drehen des Strukturelements. Insbesondere ist dabei die Reflexionsbildstruktur so angepasst, dass der Glanzpunkt auf dem dreidimensional erscheinenden Objekt wandert.

Das Strukturelement kann zudem weitere Reliefstrukturbereiche umfassen. Die Reliefstruktur und/oder die reflektierende Schicht sind in dem Bereich der Reflexionsbildstruktur und in einem weiteren Bereich vorgesehen. In einem ersten Bereich bildet die Reliefstruktur die Reflexionsbildstruktur. Der weitere Bereich umfasst einen reliefstrukturierten Teilbereich, der an den Bereich der Reflexionsbildstruktur angrenzt oder ihn umgibt. Der reliefstrukturierte Teilbereich ist bevorzugt ein reliefstrukturierter, unbunter Teilbereich oder ein anders reliefstrukturierter Teilbereich, beispielsweise mit anderen Reliefelementtypen.

Der weitere Bereich kann einen begrenzten reliefstrukturfreien und reflektierenden Teilbereich umfassen. Dieser Teilbereich grenzt vorzugsweise an den reliefstrukturierten Teilbereich an oder ist von dem reliefstrukturierten Teilbereich umgeben. Die reliefstrukturfreie Fläche ist in Form eines Zeichens oder Motivs ausgebildet. Sie ist vorzugsweise beabstandet von dem Bereich der Reflexionsbildstruktur angeordnet, um die Erkennbarkeit des Objekts in dem Bereich nicht zu schwächen. In einer anderen Ausgestaltung umgibt die begrenzte reliefstrukturfreie Fläche (Teilbereich), eine reliefstrukturierte Fläche (Teilbereich). Die umgebene reliefstrukturierte Fläche bzw. dessen Außenkontur kann dadurch besonders hervorgehoben werden.

Die Reflexionsbildstruktur umfasst eine Vielzahl von reflektierenden Reliefelementen. Die reflektierenden Reliefelemente der Reflexionsbildstruktur sind in der Regel von einem ersten Reliefelementtyp. Die Reliefelemente der Reliefstruktur liegen in einer gemeinsamen Reliefstrukturebene. Die Reflexionsbildstruktur erzeugt zwar eine dreidimensionale Darstellung des Objektes, ist aber eine insgesamt flache Struktur - insbesondere ohne eine objektbezogen relevante Höhe. Die Reliefhöhe der Reflexionsbildstruktur entspricht der maximalen Höhe eines der Reliefelemente. Die Reliefelemente haben insbesondere eine plane reflektierende Fläche, wobei sich die Reliefelemente durch ihren Neigungs- und Azimutwinkel unterscheiden können. Bevorzugt sind die Reliefelemente mosaikartig, also flächenfüllend, angeordnet. Eine Vielzahl gleichartig ausgebildeter Reliefelemente bildet die Reliefstruktur im ersten Bereich. Die Ausrichtung (z.b. Neigungs- und Azimutwinkel) der Reliefelemente ist in Abhängigkeit ihrer lateralen Position so gewählt, dass einfallendes Licht an den Reliefelementen in die gleiche Richtung reflektiert wird, in welche das dreidimensionale Objekt das Licht reflektieren würde. Die Reflexionsbildstruktur erzeugt insbesondere eine gewölbte, dreidimensionale Darstellung des Objektes, welches in der Realität eine gewölbte Oberfläche hätte. Die reflektierenden Reliefelemente haben eine Mindestgröße von mehr als 30 µm, insbesondere mehr als 100µm, sind maximal jedoch 1 mm groß. Die Mindestgröße, beispielsweise eine Breite, eine Diagonale, ein Durchmesser oder eine Kantenlänge (Wabenform) eines Reliefelements, wird lateral, also in Bezug auf die Reliefstrukturebene, gemessen. Die Höhe der Reliefelemente (Prägehöhe) beträgt maximal 300 µm, bevorzugt maximal 150 µm, besonders bevorzugt maximal 100 µm, und liegt insbesondere im Bereich von 10 bis 120 µm, bevorzugt 25 bis 100 µm, besonders bevorzugt 25 bis 50 µm. Bevorzugt liegt das Aspektverhältnis (Höhe zu Breite) bei 1 : 1,3. Die Fläche der Reliefelemente liegt zwischen 100 µm² und 1 mm², bevorzugt zwischen 900 µm² und 250.000 µm², insbesondere zwischen 10.000 µm² und 250.000 µm², weiter bevorzugt zwischen 90.000 µm² und 250.000 µm².

Die reflektierenden Reliefelemente der Reflexionsbildstruktur unterscheiden sich in einem oder mehreren der Parameter:
- räumliche Ausrichtung des Reliefelementes, insbesondere Neigungswinkel und/oder Azimutwinkel, und
- Strukturhöhe des Reliefelements.

Das Strukturelement umfasst bevorzugt weiterhin mindestens Reliefelemente eines zweiten Reliefelementtyps. Der zweite Reliefelementtyp unterscheiden sich hinsichtlich einem oder mehreren der Parameter vom ersten Reliefelementtyp:
- Außenkontur des Reliefelements, und/ oder
- Größe des Reliefelements, und/oder
- Reflexionsgrad des Reliefelements.

Auch die Reliefelemente des zweiten Reliefelementtyps können sich untereinander unterscheiden in einem oder mehreren der Parameter:
- räumliche Ausrichtung des Reliefelementes, insbesondere Neigungswinkel und/oder Azimutwinkel, und
- Strukturhöhe des Reliefelements.

Ein Strukturelement kann zusätzlich ein optisch variables Element umfassen. Insbesondere kann das optisch variable Element in einem zweiten Teilbereich vorliegen. Der optisch variable Teilbereich des weiteren Bereichs grenzt bevorzugt an den reliefstrukturierten Teilbereich an oder ist von diesem umgeben. Das optisch variable Element kann mindestens teilweise durch die Reliefstruktur gebildet sein. Das optisch variable Element zeigt einen Kippeffekt, stellt für den Betrachter also ein Motiv, wie Zeichen, Muster oder Objekt, nur in einem vorgegebenen Kipp- oder Drehwinkelbereich dar. Beispielsweise können lineare Reliefelemente in einem zweiten Bereich vorliegen, die lokal auf einer Flanke des Reliefelementes - durch einen Aufdruck, eine Oberflächenvariation (wie Mattierung) oder zusätzliche Prägeelemente - modifiziert sind.

Das Strukturelement wird unmittelbar auf einem Produkt oder einer Produktverpackung erstellt. Bevorzugt wird die Reliefstruktur in die Oberfläche des Produkts oder der Produktverpackung eingebracht. Das Strukturelement dient als Kennzeichnung für das Produkt. Das Produkt ist vorliegend ein Endprodukt bzw. ein Produkt für einen Endkunden (oder Benutzer).

Das Strukturelement ist nicht leicht nachzubilden. Dies gilt insbesondere wenn es zusätzlich zu der dreidimensional und farbigen Darstellung, weitere Bereiche mit Reliefstrukturen und/oder optisch variable Elementen umfasst. Es kann insofern auch als einfaches Sicherheitselement bezeichnet werden.

Ein Verfahren zum Herstellen eines Strukturelements eines Produktes oder einer Produktverpackung, welches eine dreidimensional erscheinende Darstellung eines Objektes erzeugt, umfasst die folgenden Schritte. Eine Reflexionsbildstruktur des Objektes wird erstellt, wobei eine Reliefstruktur in die Oberfläche eines Produktes oder einer Produktverpackung eingebracht wird. Die Reliefstruktur mit Reliefelementen liegt insbesondere in einer Reliefstrukturebene. Die Reflexionsbildstruktur lässt für den Betrachter die Darstellung des Objektes dreidimensional erscheinen. Ein mehrfarbiges Farbbild des Objektes wird erstellt, welches so zur Reflexionsbildstruktur angeordnet ist, dass für den Betrachter die Darstellung des Objektes mehrfarbig und dreidimensional erscheint.

Wie bereits ausgeführt kann die Reihenfolge in welcher das Farbbild und die Reflexionsbildstruktur bzw. dessen Teile erstellt wird unterschiedlich gewählt sein. So kann beispielsweise eine Trägerschicht bereits reflektierend (bzw. metallisiert) sein oder eine Trägerschicht mit reflektierender Farbe (insbesondere mit metallischen Nano- oder Plättchenpigmenten) bedruckt (z.b. mit Siebdruck) werden. Auf die reflektierende Schicht kann das Farbbild gedruckt (z.b. im Offsetdruck) und dann mittels Prägung mit der Reliefstruktur versehen werden. Alternativ wird in die reflektierende Schicht die Reliefstruktur eingebracht und anschließend das Farbbild (z.b. mit Inkjetdruck) gedruckt. Eine Trägerschicht kann weiter alternativ zunächst geprägt und dann mit der reflektierenden Schicht und dem Farbbild versehen werden. Als Druckverfahren zum Drucken des Farbbildes eignen sich insbesondere Sieb-, Offset-, Stichtief-, Inkjet- oder Digitaldruck. Unterschiedliche Farbanteile, wie RGB-Anteile, können in mehreren Druckteilschritten hintereinander gedruckt werden.

Weitere Ausführungsbeispiele sowie Vorteile der Erfindung werden nachfolgend anhand der Figuren erläutert, bei deren Darstellung auf eine maßstabs- und proportionsgetreue Wiedergabe verzichtet wurde, um die Anschaulichkeit zu erhöhen.

Es zeigen:
- Fig. 1: eine schematische Darstellung eines Strukturelements in Aufsicht,
- Fig. 2: eine schematische Darstellung des Strukturelements im Querschnitt, und
- Fig. 3: ein Strukturelement zusammen mit weiteren Reliefstrukturen in Aufsicht.

Figur 1 zeigt ein Strukturelement des Produktes oder der Produktverpackung in Aufsicht. Das Strukturelement umfasst eine Reflexionsbildstruktur 120 eines Objektes, beispielsweise ein Apfel, und ein Farbbild 140 des Objektes.

Der Querschnitt des Strukturelementes 100 ist in Figur 2 dargestellt. Eine Trägerschicht 110, beispielsweise eine transparente Verpackungsfolie, ist mit einer Reliefstruktur 120 versehen. Auf der Trägerschicht 110 ist eine reflektierende Schicht 130, beispielsweise eine Metallschicht, angeordnet. Auf der Metallschicht liegt die Farbschicht des mehrfarbigen Farbbildes 140. Die Farbschicht 140 ist semitransparent ausgebildet. Sie umfasst zur Illustration in diesem Beispiel drei unterschiedlich farbige Bereiche 141, 142 und 143.

Der Betrachter sieht das Strukturelement 100 von oben an. Die einzelnen Reliefelemente 121,122 der Reliefstruktur sind so ausgerichtet, dass die Reflexionsbildstruktur 120 für den Betrachter eine gewölbte dreidimensionale Darstellung des Objektes erzeugt. Das Prinzip einer solchen Ausrichtung ist aus WO 2013/007374 A1 und WO 2014/060089 A2 bekannt. Durch das semitransparente Farbbild 140 über der Reflexionsbildstruktur 120 entsteht für den Betrachter ein farbiges und dreidimensionales Bild des Objektes.

Wie in Figur 1 erkennbar, können die Reliefelemente 121, 122, 125 als Waben bzw. regelmäßige Sechsecke ausgebildet sein. Die Reliefelemente 121, 122 der Reliefbildstruktur 120 enthalten als Zahlenangabe den Neigungswinkel des Reliefelementes 121,122. Um ein ungeneigtes Reliefelement herum sind jeweils in Ringen Reliefelemente mit einem Neigungswinkel von 10, 25, 40, 60 und 40 Grad angeordnet. Die Neigung ist dabei jeweils in Richtung des zentralen Reliefelementes orientiert (Azimutwinkel). Außerhalb der Reliefbildstruktur 120 liegende Reliefelemente 125 sind optional und wären in diesem Beispiel plan ausgerichtet.

Die unterschiedlich farbigen Bereiche 141, 142, 143 des Farbbildes sind von ihrer Farbe und Anordnung so gewählt, dass sie den dreidimensionalen Eindruck des Objektes zusätzlich unterstützen. Das Farbbild ist bevorzugt ein Echtfarbenbild, kann also beliebige Farbwertstufen - nicht nur bereichsweise - umfassen. Die Farbe (bzw. der Farbton) kann aus Grundfarben, wie CYMK, erstellt sein. Insbesondere werden Skalenfarben verwendet. Der Einsatz von Schmuckfarben, beispielsweise mit Effektpigmenten, ist denkbar. In beiden Figuren ist ebenfalls erkennbar, dass das Farbbild und die Reflexionsbildstruktur unabhängig voneinander für das Objekt gestaltet werden können. Ein Raster der Reflexionsbildstruktur ist unabhängig von einem Raster des Farbbildes. Auch die Lage der Raster zueinander und/oder eine exakte Anordnung des Farbbildes zur Reflexionsbildstruktur ist für die dreidimensionale mehrfarbige Darstellung des Objektes nicht erheblich. Änderungen können somit kostengünstig umgesetzt werden und an die Lagegenauigkeit im Herstellungsverfahren werden keine erhöhten Anforderungen gestellt.

Einige Varianten sollen anhand von Figur 2 kurz angedeutet werden. Ist die Reflexionsschicht 130 semitransparent, könnte die Farbschicht 140 auch unter der Reflexionsschicht 130 liegen. Die Reliefstruktur kann durch Prägen erzeugt werden. Vorteilhaft wird direkt die Trägerschicht 110 geprägt und anschließend werden Reflexionsschicht 130 und die Farbschicht 140 aufgebracht. Alternativ wird die vorhandene Reflexionsschicht und/oder Farbschicht mit geprägt.

Ist die Trägerschicht 110 transparent so zeigt das Strukturelement rückseitig (in Figur 2 von unten) betrachtet ein invers gewölbtes Reflexionsbild des Objektes. Durch semitransparente oder opake rückseitige Aufdrucke könnte also zusätzlich für den Betrachter der Rückseite ein beispielsweise anders farbige Darstellung des Objektes (rot schattierter statt grün schattierter Apfel) erstellt werden. Ist der rückseitige Aufdruck semitransparent wäre die Wölbung zudem rückseitig invers (der vorderseitig aus der Reliefstrukturebene heraus gewölbte rote Apfel erscheint als grüner, hinter die Reliefstrukturebene gewölbter Apfel).

In Figur 3 ist eine erweiterte Strukturanordnung 200 auf einer Trägerschicht 110 gezeigt, in welcher das Strukturelement 100 mit weiteren Elementen bzw. Teilbereichen 220, 230, 240 kombiniert ist. Die weiteren Elemente 220, 230, 240 können insbesondere im gleichen Arbeitsgang, insbesondere ebenfalls mittels Prägung (und optional Farbaufdruck), erzeugt werden. Die mosaikartige Reliefstruktur im Bereich des Strukturelementes 100 wird mit einer andersartigen, hier linienförmigen, Reliefstruktur 221 in einem zweiten Bereich 220 kombiniert. Der zweite Bereich 220 kann den ersten Bereich 100 des Strukturelementes umgeben oder an ihn angrenzen. Gerade die Außenkontur des Objektes kann durch den Wechsel des Reliefelementtyps betont werden. Ein erster reflektierender Teilbereich 240 des zweiten Bereichs 220 ist relieffrei, also in seiner Höhe unstrukturiert. Die Grenzen des relieffreien Teilbereichs 240 sind mit gestrichelten Linien angedeutet. Der relieffreie Teilbereich 240 ist unabhängig vom Betrachtungswinkel eine spiegelnde, ggf. einfarbig überdruckte, Fläche.

In einem zweiten Teilbereich 230 wird durch die Reliefstruktur ein optisch variables Element mit einem Kippeffekt gebildet. Die linienförmige Reliefstruktur 220 in dem Teilbereich auf einer Flanke zusätzlich verprägt, so dass abhängig vom Betrachtungswinkel der Teilbereich 230 als eigenständiger Bereich wahrnehmbar ist. Die lokale Modifikation 231 des Teilbereiches kann mittels Aufdruck oder Prägung erfolgen. Entsprechende Lösungen für den Teilbereich 230 werden beispielsweise in WO 2013/045055 A1 genauer beschrieben.

### Bezugszeichenliste

- 100: Strukturelement
- 110: Trägerfläche
- 120: Reflexionsbildstruktur
- 121, 122, 125: Reliefelemente
- 130: Reflektionsschicht
- 140: Farbbild
- 141, 142, 143: Farbbereiche

- 200: Strukturelementträger
- 220: Lineare Reliefelemente
- 230: Modifizierte lineare Reliefelemente
- 240: Relieffreier Bereich

## Patentansprüche

1. Produkt oder Produktverpackung, mit einem Strukturelement (100),
welches eine dreidimensional erscheinende Darstellung eines Objektes erzeugt, wobei das Strukturelement (100) umfasst:
- eine Reflexionsbildstruktur (120) des Objektes, die eine Reliefstruktur mit Reliefelementen (121,122) und eine reflektierende Schicht (130) umfasst, wobei die Reflexionsbildstruktur (120) für den Betrachter die Darstellung des Objektes gegenüber der Oberfläche dreidimensional erscheinen lässt; und
- ein aufgedrucktes, mehrfarbiges Farbbild (140);
wobei das Farbbild (140) und/oder die reflektierende Schicht (120) semitransparent sind,
wobei die Reliefstruktur in eine Oberfläche des Produkts respektive der Produktverpackung eingebracht ist, und das aufgedruckte, mehrfarbige Farbbild (140) ein Farbbild des Objektes ist, welches so zur Reflexionsbildstruktur angeordnet ist, dass für den Betrachter die Darstellung des Objektes mehrfarbig und dreidimensional erscheint, **dadurch gekennzeichnet, dass**
die reflektierenden Reliefelemente (121,122) eine laterale Größe von mehr als 30µm haben.

2. Produkt oder Produktverpackung, nach Anspruch 1 **dadurch gekennzeichnet, dass** die reflektierende Schicht (130) eine bereichsweise aufgedruckte, reflektierende Schicht oder eine bereichsweise übertragene, reflektierende Schicht ist.

3. Produkt oder Produktverpackung, nach Anspruch 1 oder 2 **dadurch gekennzeichnet, dass** die Reliefstruktur und/ oder die reflektierende Schicht in dem Bereich der Reflexionsbildstruktur (120) und in einem weiteren Bereich vorgesehen sind.

4. Produkt oder Produktverpackung, nach Anspruch 3 **dadurch gekennzeichnet, dass** der weitere Bereich einen reliefstrukturierten Teilbereich (220) umfasst, der an den Bereich der Reflexionsbildstruktur (120) angrenzt oder ihn umgibt, wobei der reliefstrukturierte Teilbereich (220) vorzugsweise unbunt ist und/oder anders reliefstrukturiert ist.

5. Produkt oder Produktverpackung, nach einem der Ansprüche 3 bis 4 **dadurch gekennzeichnet, dass** der weitere Bereich einen begrenzten reliefstrukturfreien und reflektierenden Teilbereich (240) umfasst, der vorzugsweise an den reliefstrukturierten Teilbereich (220) angrenzt oder von diesem umgeben ist.

6. Produkt oder Produktverpackung, nach einem der Ansprüche 3 bis 5 **dadurch gekennzeichnet, dass** der weitere Bereich einen optisch variablen Teilbereich (230) umfasst, der vorzugsweise an den reliefstrukturierten Teilbereich (220) angrenzt oder von diesem umgeben ist.

7. Produkt oder Produktverpackung, nach Anspruch 6 **dadurch gekennzeichnet, dass** der optisch variable Teilbereich (230) durch eine lokale Modifikation der Reliefstruktur des reliefstrukturierte Teilbereiches (220) gebildet ist.

8. Produkt oder Produktverpackung, nach einem der Ansprüche 1 bis 7 **dadurch gekennzeichnet, dass** die Reliefelemente (121, 122) der Reflexionsbildstruktur von einem ersten Reliefelementtyp sind und die Reliefstruktur weiterhin mindestens Reliefelemente (221) eines zweiten Reliefelementtyps umfasst.

9. Produkt oder Produktverpackung, nach Anspruch 8 **dadurch gekennzeichnet, dass**
sich die Reliefelementtypen sich hinsichtlich einem oder mehreren der Parameter unterscheiden:
- Außenkontur des Reliefelements, und/ oder
- Größe des Reliefelements, und/oder
- Reflexionsgrad des Reliefelements.

10. Produkt oder Produktverpackung, nach einem der Ansprüche 1 bis 9 **dadurch gekennzeichnet, dass** die Reliefstruktur eine in die Trägerschicht des Produkts respektive der Produktverpackung geprägte Struktur ist; und/oder dass das Farbbild so gestaltet ist, dass es den durch die Reflexionsbildstruktur erzeugten dreidimensionalen Eindruck für den Betrachter zusätzlich unterstützt.

11. Produkt oder Produktverpackung, nach einem der Ansprüche 1 bis 10 **dadurch gekennzeichnet, dass** bei einem Kippen und/oder einem Drehen des Produkts oder der Produktverpackung
- die Reflexionsbildstruktur (120) für den Betrachter ein sich änderndes Reflexionsverhalten erzeugt und/ oder
- die durch das Farbbild (140) vorgegebene Mehrfarbigkeit unverändert bleibt.

12. Produkt oder Produktverpackung, nach einem der Ansprüche 1 bis 11 **dadurch gekennzeichnet, dass** sich die reflektierenden Reliefelemente der Reflexionsbildstruktur in einem oder mehreren der Parameter unterscheiden:
- räumliche Ausrichtung des Reliefelementes, insbesondere Neigungswinkel und/ oder Azimutwinkel,
- Strukturhöhe des Reliefelements.

13. Produkt oder Produktverpackung, nach einem der Ansprüche 1 bis 12 **dadurch gekennzeichnet, dass** die reflektierenden Reliefelemente (121, 122) eine laterale Größe von mehr als 100µm haben.

14. Verfahren zum Herstellen eines Strukturelements eines Produktes oder einer Produktverpackung, insbesondere nach einem der Ansprüche 1 bis 13, welches eine dreidimensional erscheinende Darstellung eines Objektes umfasst, mit:
- Erstellen einer Reflexionsbildstruktur (120) des Objektes,
wobei eine reflektierende Schicht (130) aufgebracht wird,
wobei die Reflexionsbildstruktur für den Betrachter die Darstellung des Objektes dreidimensional erscheinen lässt; und
- Aufdrucken eines mehrfarbigen Farbbildes (140),
wobei das Farbbild (140) und/ oder die reflektierende Schicht (120) semitransparent sind;
wobei eine Reliefstruktur mit Reliefelementen (121,122) in die Oberfläche des Produktes oder der Produktverpackung eingebracht wird, und
das Farbbild (140) ein Farbbild des Objektes ist, welches so zur Reflexionsbildstruktur angeordnet ist, dass für den Betrachter die Darstellung des Objektes mehrfarbig und dreidimensional erscheint,
**dadurch gekennzeichnet, dass**
die reflektierenden Reliefelemente (121,122) eine laterale Größe von mehr als 30µm haben.

15. Verfahren nach Anspruch 14, **dadurch gekennzeichnet, dass** das Farbbild (140) mit einer Positionstoleranz von 0,2 mm, vorzugsweise bis zu 1 mm zur Reflexionsbildstruktur (120) aufgedruckt wird.

## Claims

1. A product or product packaging with a structural element (100) which produces a three-dimensionally appearing representation of an object, wherein the structural element (100) comprises:
- a reflection image structure (120) of the object, which comprises a relief structure with relief elements (121, 122) and a reflective layer (130),
wherein the reflection image structure (120) for the viewer makes the representation of the object appear three-dimensional against the surface; and
- a printed, multicolored color image (140);
wherein the color image (140) and/or the reflective layer (120) are semitransparent, wherein the relief structure is incorporated into a surface of the product, respectively of the product packaging, and
the printed, multicolored color image (140) is a color image of the object which is arranged in relation to the reflection image structure in such a manner that the representation of the object for the viewer appears multicolored and three-dimensional, **characterized in that**
the reflective relief elements (121, 122) have a lateral size of more than 30 µm.

2. The product or product packaging according to claim 1, **characterized in that** the reflective layer (130) is a reflective layer printed in regions or a reflective layer transferred in regions.

3. The product or product packaging according to claim 1 or 2, **characterized in that** the relief structure and/or the reflective layer are provided in the region of the reflection image structure (120) and in a further region.

4. The product or product packaging according to claim 3, **characterized in that** the further region comprises a relief-structured subregion (220) which adjoins or surrounds the region of the reflection image structure (120), wherein the relief-structured subregion (220) preferably is achromatic and/or is relief-structured differently.

5. The product or product packaging according to either of claims 3 to 4, **characterized in that** the further region comprises a limited relief structure-free and reflective subregion (240) which preferably adjoins or is surrounded by the relief-structured subregion (220).

6. The product or product packaging according to any of claims 3 to 5, **characterized in that** the further region comprises an optically variable subregion (230) which preferably adjoins or is surrounded by the relief-structured subregion (220).

7. The product or product packaging according to claim 6, **characterized in that** the optically variable subregion (230) is formed by a local modification of the relief structure of the relief-structured subregion (220).

8. The product or product packaging according to any of claims 1 to 7, **characterized in that** the relief elements (121, 122) of the reflection image structure are of a first relief element type, and the relief structure furthermore comprises at least relief elements (221) of a second relief element type.

9. The product or product packaging according to claim 8, **characterized in that** the relief element types differ with regard to one or several of the parameters:
- outer contour of the relief element, and/or
- size of the relief element, and/or
- reflectance of the relief element.

10. The product or product packaging according to any of claims 1 to 9, **characterized in that** the relief structure is a structure embossed into the carrier layer of the product, respectively of the product packaging; and/or that the color image is configured in such a manner that it additionally supports the three-dimensional impression produced for the viewer by the reflection image structure.

11. The product or product packaging according to any of claims 1 to 10, **characterized in that** when the product or the product packaging is tilted and/or rotated
- the reflection image structure (120) produces a changing reflection behavior for the viewer and/or
- the polychromy predetermined by the color image (140) remains unchanged.

12. The product or product packaging according to any of claims 1 to 11, **characterized in that** the reflective relief elements of the reflection image structure differ from one another with respect to one or several of the parameters:
- spatial alignment of the relief element, in particular angle of inclination and/or azimuth angle,
- structure height of the relief element.

13. The product or product packaging according to any of claims 1 to 12, **characterized in that** the reflective relief elements (121, 122) have a lateral size of more than 100 µm.

14. A method for manufacturing a structural element of a product or of a product packaging, in particular according to any of claims 1 to 13, which comprises a three-dimensionally appearing representation of an object, with:
- creating a reflection image structure (120) of the object,
wherein a reflective layer (130) is applied, wherein the reflection image structure for the viewer makes the representation of the object appear three-dimensional; and
- printing a multicolored color image (140),
wherein the color image (140) and/or the reflective layer (120) are semitransparent. wherein a relief structure with relief elements (121, 122) is incorporated into the surface of the product or of the product packaging, and the color image (140) is a color image of the object which is arranged in relation to the reflection image structure in such a manner that the representation of the object for the viewer appears multicolored and three-dimensional, **characterized in that**
the reflective relief elements (121, 122) have a lateral size of more than 30 µm.

15. The method according to claim 14, **characterized in that** the color image (140) is printed with a position tolerance of 0.2 mm, preferably up to 1 mm, to the reflection image structure (120).

## Revendications

1. Produit ou emballage de produit ayant un élément structurel (100) qui génère une représentation, apparaissant tridimensionnelle, d'un objet, l'élément structurel (100) comprenant :
- une structure d'image de réflexion (120) de l'objet, comprenant une structure en relief ayant des éléments de relief (121, 122) et une couche réfléchissante (130),
cependant que la structure d'image de réflexion (120) fait paraître pour l'observateur la représentation de l'objet tridimensionnelle par rapport à la surface ;
et
- une image couleur (140) multicolore imprimée ;
cependant que l'image couleur (140) et/ou la couche réfléchissante (120) sont semi-transparentes, cependant que
la structure en relief est insérée dans une surface du produit ou de l'emballage du produit,
et
l'image couleur (140) multicolore imprimée est une image couleur de l'objet, laquelle est agencée de telle façon par rapport à la structure d'image de réflexion que, pour l'observateur, la représentation de l'objet apparaît multicolore et tridimensionnelle, **caractérisé en ce que** les éléments de relief (121, 122) réfléchissants ont une grandeur latérale supérieure à 30 µm.

2. Produit ou emballage de produit selon la revendication 1, **caractérisé en ce que** la couche réfléchissante (130) est une couche réfléchissante imprimée par zones ou une couche réfléchissante transposée par zones.

3. Produit ou emballage de produit selon la revendication 1 ou 2, **caractérisé en ce que** la structure en relief et/ou la couche réfléchissante sont prévues dans la zone de la structure d'image de réflexion (120) et dans une autre zone.

4. Produit ou emballage de produit selon la revendication 3, **caractérisé en ce que** l'autre zone comprend une zone partielle (220) structurée en relief, laquelle est adjacente à la zone de la structure d'image de réflexion (120) ou l'entoure, cependant que la zone partielle (220) structurée en relief est de préférence non colorée et/ou autrement structurée en relief.

5. Produit ou emballage de produit selon une des revendications de 3 à 4, **caractérisé en ce que** l'autre zone comprend une zone partielle (240) limitée non structurée en relief et réfléchissante, laquelle, de préférence, est adjacente à la zone partielle (220) structurée en relief ou est entourée par cette dernière.

6. Produit ou emballage de produit selon une des revendications de 3 à 5, **caractérisé en ce que** l'autre zone comprend une zone partielle (230) optiquement variable, laquelle, de préférence, est adjacente à la zone partielle (220) structurée en relief ou est entourée par cette dernière.

7. Produit ou emballage de produit selon la revendication 6, **caractérisé en ce que** la zone partielle (230) optiquement variable est constituée par une modification locale de la structure en relief de la zone partielle (220) structurée en relief.

8. Produit ou emballage de produit selon une des revendications de 1 à 7, **caractérisé en ce que** les éléments de relief (121, 122) de la structure d'image de réflexion sont d'un premier type d'éléments de relief, et que la structure en relief comprend en outre au moins des éléments de relief (221) d'un second type d'éléments de relief.

9. Produit ou emballage de produit selon la revendication 8, **caractérisé en ce que** les éléments de relief se différencient quant à un ou plusieurs des paramètres :
- contour extérieur de l'élément de relief, et/ou
- grandeur de l'élément de relief, et/ou
- degré de réflexion l'élément de relief.

10. Produit ou emballage de produit selon une des revendications de 1 à 9, **caractérisé en ce que** la structure en relief est une structure gaufrée dans la couche support du produit ou de l'emballage du produit ;
et/ou que l'image couleur est réalisée de telle façon qu'elle renforce encore pour l'observateur l'impression tridimensionnelle générée par la structure d'image de réflexion.

11. Produit ou emballage de produit selon une des revendications de 1 à 10, **caractérisé en ce que,** lors d'un basculement et/ou d'une rotation du produit ou de l'emballage du produit,
- la structure d'image de réflexion (120) génère pour l'observateur un comportement changeant de réflexion, et/ou
- le caractère multicolore prédéterminé par l'image couleur (140) demeure inchangé.

12. Produit ou emballage de produit selon une des revendications de 1 à 11, **caractérisé en ce que** les éléments de relief réfléchissants de la structure d'image de réflexion se différencient quant à un ou plusieurs des paramètres :
- orientation spatiale de l'élément de relief, en particulier angle d'inclinaison et/ou angle d'azimut,
- hauteur de structure de l'élément de relief.

13. Produit ou emballage de produit selon une des revendications de 1 à 12, **caractérisé en ce que** les éléments de relief (121, 122) réfléchissants ont une grandeur latérale supérieure à 100 µm.

14. Procédé de fabrication d'un élément structurel d'un produit ou d'un emballage de produit, en particulier selon une des revendications de 1 à 13, lequel comprend une représentation d'un objet apparaissant tridimensionnelle, comprenant :
- création d'une structure d'image de réflexion (120) de l'objet,
cependant qu'une une couche réfléchissante (130) est appliquée,
cependant que la structure d'image de réflexion fait paraître pour l'observateur la représentation de l'objet tridimensionnelle ; et
- impression d'une image couleur (140) multicolore,
cependant que l'image couleur (140) et/ou la couche réfléchissante (120) sont semitransparentes ;
cependant qu'une structure en relief ayant des éléments de relief (121, 122) est insérée dans une surface du produit ou de l'emballage du produit, et
l'image couleur (140) est une image couleur de l'objet, laquelle est agencée de telle façon par rapport à la structure d'image de réflexion que, pour l'observateur, la représentation de l'objet apparaît multicolore et tridimensionnelle,
**caractérisé en ce que** les éléments de relief (121, 122) réfléchissants ont une grandeur latérale supérieure à 30 µm.

15. Procédé selon la revendication 14, **caractérisé en ce que** l'image couleur (140) est imprimée avec une tolérance de position de 0,2 mm, de préférence de jusqu'à 1 mm par rapport à la structure d'image de réflexion (120).
